# EUROPÄISCHE PATENTSCHRIFT

(11) **EP 3 062 027 B1**
(45) Veröffentlichungstag und Bekanntmachung des Hinweises auf die Patenterteilung: **06.06.2018**
(21) Anmeldenummer: 16157242.5
(22) Anmeldetag: 25.02.2016
(51) Int. Cl.: F24D 17/00, F24D 19/10

(54) **WÄRMESPEICHERSYSTEM UND VERFAHREN ZU DESSEN BETRIEB**
HEAT STORAGE SYSTEM AND METHOD FOR ITS OPERATION
SYSTEME D'ACCUMULATION DE CHALEUR ET PROCÉDÉ POUR SON OPÉRATION

(30) Priorität: 25.02.2015 DE 102015203359
(43) Veröffentlichungstag der Anmeldung: 31.08.2016
(73) Patentinhaber: Vaillant GmbH, 42859 Remscheid (DE)
(72) Erfinder: Spahn, Hans-Josef, 40699 Erkrath (DE); Salg, Frank, 42897 Remscheid (DE); Lingk, Tobias, 42799 Leichlingen (DE)
(74) Vertreter: Popp, Carsten

(56) Entgegenhaltungen:
- EP-A1- 1 795 818
- DE-A1- 2 641 601
- DE-B3-102007 033 564
- DE-U1- 8 310 135
- FR-A1- 2 398 976
- FR-A2- 2 389 838

## Beschreibung

Die Erfindung betrifft einen Wärmespeichersystem mit Speicherladesystem zum Erwärmen des Wärmespeichers.

Stand der Technik ist entweder ein Heizstab, der direkt innerhalb eines Speichers angebracht ist oder der Betrieb einer elektrisch betriebenen Kompressionswärmepumpe. Beide technischen Lösungen werden bei einem Strom-Überschuss oder bei einem vergünstigten Strompreis eingeschaltet.

Die Patentanmeldungen FR 2 389 838 A2 und FR2398976A1 offenbaren eine Umwälzvorrichtung für sanitäres Warmwasser, bestehend aus einem Wasserumwälzkreis zur Rückleitung zum Generator. Es ist ein Speicherbehälter ausreichender Größe vorgesehen, der in den Umwälzkreis geschaltet ist, um Warmwasser sehr großer momentaner Durchsatzmengen für die gleichzeitige Versorgung mehrerer Zapfstellen liefern zu können.

In der Patentanmeldung DE 26 41 601 A1 ist ein Gerät zur Heißwasserbereitung beschrieben. In einem Speicherbehälter mit einem untenliegenden Kaltwasserzulaufstutzen und einem obenliegenden Heißwasserentnahmestutzen steht mittels eines Heizkörpers erwärmtes Wasser zur Ableitung bereit. An dem Zulaufstutzen und dem Entnahmestutzen des Speicherbehälters ist je ein absperrbares Abzweigorgan vorgesehen. Der Heizkörper und eine vorgeschaltete Umwälzpumpe sind an die Abzweigorgane angeschlossen. Im Heizbetrieb wird aus dem Speicherbehälter mittels der Umwälzpumpe am Zulaufstutzen Wasser abgezogen, mittels des Heizkörpers erhitzt und dem Speicherbehälter über den Entnahmestutzen zugeführt.

Die Patentanmeldung EP 1 795 818 A1 betrifft ein Verfahren zur Warmwasserbereitung mit einem Wärmeerzeuger und einem Schichtladespeicher. In dessen Bodenbereich mündet mindestens ein Kaltwasserzuführrohr und in dessen oberen Bereich mindestens ein Warmwasserzuführrohr. Der Schichtladespeicher ist an einen über den Wärmeerzeuger geführten Ladekreis mit einer Ladepumpe angeschlossen. Der Erfindung liegt die Aufgabe zu Grunde, die Warmwasserbereitung zu optimieren. Gekennzeichnet ist die Erfindung dadurch, dass eine Regeleinrichtung sich automatisch auf die Anlagensituation einstellt und/oder die Warmwasserbereitung optimiert.

Aufgabe der vorliegenden Erfindung ist es, eine Alternative zum Stand der Technik bereitzustellen.

Diese Aufgabe wird erfindungsgemäß durch die Merkmale des unabhängigen Anspruchs gelöst. Dabei umfasst das Wärmespeichersystem ein Speicherladesystem, das außerhalb eines Wärmespeichers vorgesehen ist. Dabei kann einerseits der Durchlauferhitzer das zwischen Durchlauferhitzer und Wärmespeicher zirkulierende Warmwasser erhitzen und so den Wärmespeicher erwärmen. Andererseits kann durch einen Auslauf Warmwasser aus dem Kreislauf gezapft werden, wobei der Durchlauferhitzer das Warmwasser von der Temperatur des Wärmespeichers auf die gewünschte Wassertemperatur anheben kann. Vorteilhafte Weiterbildungen der Erfindung werden durch die abhängigen Ansprüche geschützt. Ein Verfahrensanspruch beschreibt das Verfahren zum Betreiben des erfindungsgemäßen Wärmespeichersystems.

In den Figuren 1 bis 7 wird das erfindungsgemäße Wärmespeichersystem beschrieben. Figur 1 stellt ein erfindungsgemäßes Wärmespeichersystem dar. In einem Wärmespeicher 5 wird Wärme in einem Vorrat an Warmwasser gespeichert. Durch einen Eintritt 9 wird kaltes Wasser im unteren Bereich des eines Schichtenspeicher ausgeführten Wärmespeichers 5 zugeführt. Im oberen Bereich wird Warmwasser entnommen und entweder einem Auslauf 10 zugeführt oder über einen Kreislauf 11 zirkuliert, wobei das Warmwasser durch den von Photovoltaik-Kollektoren 4 gespeisten Durchlauferhitzer 3 erhitzt wird und durch die Umwälzpumpe 2 gefördert wird. Der Auslauf 10 ist in dem Beispiel in Figur 1 über ein Ventil 1 an den Kreislauf angeschlossen. Das Ventil 1 ist in diesem Fall ein Dreiwegeventil, dass entweder den Auslauf 10 absperrt oder eine Rückführung im Kreislauf 11 über die Umwälzpumpe 2 sperrt. Erfindungsgemäß kann dieses Dreiwegeventil auch kontinuierlich verstellt werden.

Figur 2 stellt die Situation dar, in der Warmwasser durch den Auslauf 10 gezeigt wird. Dabei ist das Ventil so geschaltet, dass der Rücklauf des Kreislaufs 11 verschlossen ist. Die Umwälzpumpe 2 fördert in dieser Situation nicht.

Figur 3 stellt die Situation dar, in der vom Photovoltaik-Modul 4 Energie zur Verfügung gestellt wird. Dabei ist das Ventil 1 so geschaltet, dass der Auslauf 10 gesperrt ist und das Warmwasser im Kreislauf 11 zirkuliert wird und dabei kontinuierlich durch den Durchlauferhitzer 3 erwärmt wird.

Der Wärmespeicher 5 kann wie in Figur 4 dargestellt auch von einer weiteren Wärmequelle über einen Lade-Wärmetauscher 6 erwärmt werden. Dies ist beispielsweise eine Wärmepumpe oder ein Solarkollektor.

Figur 5 stellt eine Ausführungsvariante der Erfindung dar, bei der der Wärmespeicher mit einem Wärmeträgermedium, beispielsweise Wasser oder ein PCM-Material gefüllt ist. In diesem Fall wird das Warmwasser über einen Warmwasser-Wärmetauscher 7 erwärmt. In diesem Fall ist der Eintritt 9 in dem Kreislauf 11 zwischen Umwälzpumpe 2 und dem Wärmespeicher 5 vorgesehen.

In Figur 6 ist dargestellt, dass parallel zur Umwälzpumpe 2 ein Bypass 8 vorgesehen ist. Dieser Bypass kann durch ein Bypass-Dreiwegeventil geschaltet werden. Dadurch ergibt sich besonders vorteilhaft bei dem Einsatz eines als Drei-Wege-Mischer ausgeführten Ventils 1 die Möglichkeit, größere Volumenströme am Auslauf zur Verfügung zu stellen

Figur 7 stellt eine weitere alternative Ausführungsform der Erfindung dar. Hier wird kein Ventil 1 eingesetzt. Stattdessen wird über einen Volumenstromsensor 12 der durch die zur Zehntel fließende Volumenstrom erfasst und so erkannt, ob Warmwasser durch den Auslauf 10 fließt. Entsprechend wird dann, wenn kein Wasser fließt und Strom vom Photovoltaik-Modul 4 zur Verfügung steht der Durchlauferhitzer 3 betrieben und die Umwälzpumpe 2 betrieben. Dies geschieht vorrangig wenn ein Photovoltaik-Überschuss (oder jede andere temporäre Stromproduktion) besteht, oder ein günstiger Strompreis zu bestimmten oder flexiblen Zeiten durch den Energieversorger angeboten wird.

Gegenstand der Erfindung also ist die Kombination eines elektrisch betriebenen Durchlauferhitzers 3 und einer Umwälzpumpe 2 zur Speicherladung. Dabei wird bei einer Speicherladung, das aus dem Speicher 5 austretende Wärmeträgermedium im Durchlauferhitzer 3 auf entweder eine maximal eingestellte Temperatur, oder bei einem definierten Volumenstrom erwärmt. Des Weiteren besteht die Möglichkeit einer variablen Austrittstemperatur in Abhängigkeit der Speichertemperatur. Ein Ventil 1, beispielsweise ein Dreiwege-Umschaltventil oder Mischerventil, ist dabei in einer Ausführungsvariante so geschaltet, dass das durch den Durchlauferhitzer 3 erwärmte Wasser wieder in den Speicher 5 zurückgeführt wird. Die Umwälzpumpe 2 fördert dabei das Wärmeträgermedium aus dem Wärmespeicher 5 durch die zuvor beschriebenen Komponenten wieder an einer tieferen Stelle in den Wärmespeicher 5. Der Wärmespeicher 5 sollte dabei möglichst ein Schichtladespeicher sein oder zumindest ein Schichtladeverhalten aufweisen. Anstelle des Ventils 1 kann auch ein einfacher Abzweig des Auslaufs 10 vorgesehen sein. Diese Alternative macht sich die Tatsache zu Nutze, dass das Warmwasser ohnehin durch einen Wasserhahn geleitet wird, der ebenfalls ein Ventil darstellt. Um zu erkennen, ob Warmwasser geklatscht wird, ist es einer Alternative in Figur 7 ein Volumenstromsensor 12 vorgesehen.

Der Vorteil der Erfindung besteht darin, dass mithilfe des Durchlauferhitzers 3 eine definierte Menge im Wärmespeicher 5 erwärmt werden kann. Zudem ermöglicht dieses Speicherladesystem die definierte Wärmeträgernacherwärmung für eine geforderte Temperatur am Auslauf. Durch die direkte Erwärmung des Wärmeträgermediums kann auf einen Wärmeübertrager verzichtet werden. Für Anwendungen bei denen eine Medientrennung erforderlich ist, (z.B. PCM Speicher, Einbindung einer zweiten Wärmequelle, o.ä.) kann ein oder mehrere Wärmeübertrager im Speicher eingesetzt werden. Zusätzlich ergibt sich durch den Einsatz eines als Drei-Wege-Mischer ausgeführten Ventils 1 und eines zusätzlichen Bypasses 8, die Möglichkeit größere Volumenströme bei gleicher Temperatur am Auslauf zur Verfügung zu stellen, Figur 6. Dabei ist heute der Druckverlust in einem handelsüblichen Durchlauferhitzer sehr groß. Mithilfe des Dreiwege-Mischventils 1 kann nun ein minimal ausreichender Volumenstrom im Durchlauferhitzer 3 auf eine maximale Temperatur erhitzt werden und mit einem zweiten Volumenstrom aus dem Speicher 5 so gemischt werden, das die gewünschte Auslauftemperatur erreicht wird.

Beispiel für eine mögliche Anwendung: Ein Warmwasserspeicher, der durch eine Wärmepumpe auf ein für die Wärmepumpe noch effizient erreichbares Temperaturniveau (z.B. 40°C) erhitzt wird. Werden nun höhere Temperaturen als die 40°C am Auslauf benötigt, so kann mittels des Durchlauferhitzers die gewünschte Auslauftemperatur bereitgestellt werden. Die Kombination mit Photovoltaik-Kollektoren 4 ermöglicht hierbei einen wirtschaftlichen Betrieb, wenn der Photovoltaikstrom-Überschuss für die Speicheraufladung verwendet wird.

### Bezugszeichenliste

- 1: Ventil
- 2: Umwälzpumpe
- 3: Durchlauferhitzer
- 4: Photovoltaik-Kollektor
- 5: Wärmespeicher
- 6: Lade-Wärmetauscher
- 7: Warmwasser-Wärmetauscher
- 8: Bypass
- 9: Eintritt
- 10: Auslauf
- 11: Kreislauf
- 12: Volumenstromsensor

## Patentansprüche

1. Wärmespeichersystem zur Speicherung von Wärme, umfassend einen Wärmespeicher (5), einen Eintritt (9) für kaltes Wasser und einen Auslauf (10) zur Entnahme von Warmwasser, wobei das Wärmespeichersystem ein Speicherladesystem mit einem elektrisch betriebenen Durchlauferhitzer (3) und einer Umwälzpumpe (2) umfasst, **dadurch gekennzeichnet, dass** der Wärmespeicher (5), der Durchlauferhitzer (3), und die Umwälzpumpe (2) in Förderrichtung der Umwälzpumpe (2) hintereinander in einem geschlossenen hydraulischen Kreislauf (11) angeordnet sind, wobei zwischen dem Durchlauferhitzer (3) und der Umwälzpumpe (2) der Auslauf (10) angeordnet ist.

2. Wärmespeichersystem nach Anspruch 1, **dadurch gekennzeichnet, dass** der Auslauf (10) mit einem Dreiwegeventil (1) an dem Kreislauf (11) angeschlossen ist.

3. Wärmespeichersystem nach Anspruch 1, **dadurch gekennzeichnet, dass** der Auslauf (10) direkt an dem Kreislauf (11) angeschlossen ist und dass der Auslauf (10) mit einem Volumenstromsensor (12) verbunden ist.

4. Wärmespeichersystem nach einem der Ansprüche 1 bis 3, **dadurch gekennzeichnet, dass** der Eintritt (9) direkt mit dem Kreislauf (11) zwischen Umwälzpumpe (2) und Wärmespeicher (5) verbunden ist.

5. Wärmespeichersystem nach einem der Ansprüche 1 bis 3, **dadurch gekennzeichnet, dass** der Eintritt (9) direkt mit Wärmespeicher (5) verbunden ist.

6. Wärmespeichersystem nach einem der Ansprüche 1 bis 4, **dadurch gekennzeichnet, dass** der Wärmespeicher (5) ein Wärmeträgermedium enthält und dass der Wärmespeicher (5) einen Warmwasser-Wärmetauscher (7) zur Übertragung der Wärme vom Wärmeträgermedium auf das Warmwasser umfasst.

7. Wärmespeichersystem nach einem der Ansprüche 1 bis 5, **dadurch gekennzeichnet, dass** der Wärmespeicher (5) direkt das erwärmte Warmwasser speichern kann.

8. Wärmespeichersystem nach einem der vorhergehenden Ansprüche, **dadurch gekennzeichnet, dass** der Wärmespeicher (5) einen Lade-Wärmetauscher (6) zur Übertragung der Wärme von einer externen Wärmequelle auf dem Wärmespeicher (5) umfasst.

9. Wärmespeichersystem nach einem der vorhergehenden Ansprüche, **dadurch gekennzeichnet, dass** parallel zur Umwälzpumpe 2 ein Bypass 8 mit Bypass-Dreiwegeventil vorgesehen ist

10. Verfahren zum Betreiben eines Wärmespeichersystems nach einem der Ansprüche 1 bis 9, **dadurch gekennzeichnet, dass** zur Entnahme vom Warmwasser über den Auslauf (10) die Fördermenge im Kreislauf (11) durch die Umwälzpumpe reduziert oder gestoppt wird, indem die Fördermenge der Umwälzpumpe reduziert oder gestoppt wird und/oder das Ventil (1) zumindest teilweise in Richtung der Umwälzpumpe geschlossen wird und dass zum Aufheizen des Wärmespeichers (5) der Durchlauferhitzer (3) betrieben wird und im Kreislauf (11) durch die Umwälzpumpe (2) Warmwasser gefördert wird.

11. Verfahren nach Anspruch 10, wobei zur Entnahme vom Warmwasser über den Auslauf (10) die Fördermenge im Kreislauf (11) durch die Umwälzpumpe gestoppt wird, ein parallel zur Umwälzpumpe vorgesehener Bypass (8) geöffnet wird und das als Drei-Wege-Mischer ausgeführte Ventil (1) bei gegebenenfalls betriebenem Durchlauferhitzer (3) so betrieben wird, dass am Auslauf (10) eine gewünschte Auslauftemperatur bei einem hinreichenden Volumenstrom erreicht wird.

## Claims

1. Heat storage system for storing heat, comprising a heat accumulator (5), an inlet (9) for cold water and an outlet (10) for extraction of hot water, wherein the heat storage system comprises a storage charging system with an electrically operated flow heater (3) and a circulation pump (2), **characterised in that** the heat accumulator (5), the flow heater (3) and the circulation pump (2) are arranged behind each other in a closed hydraulic circuit (11) in the flow direction of the circulation pump (2), wherein the outlet (10) is arranged between the flow heater (3) and the circulation pump (2).

2. Heat storage system according to claim 1, **characterised in that** the outlet (10) is connected to the circuit (11) by a three-way valve (1).

3. Heat storage system according to claim 1, **characterised in that** the outlet (10) is directly connected to the circuit (11) and that the outlet (10) is connected to a volume flow sensor (12).

4. Heat storage system according to any of claims 1 to 3, **characterised in that** the inlet (9) is directly connected to the circuit (11) between the circulation pump (2) and the heat accumulator (5).

5. Heat storage system according to any of claims 1 to 3, **characterised in that** the inlet (9) is directly connected to the heat accumulator (5).

6. Heat storage system according to any of claims 1 to 4, **characterised in that** the heat accumulator (5) contains a heat carrier medium and that the heat accumulator (5) comprises a hot water heat exchanger (7) for transferring heat from the heat carrier medium to the hot water.

7. Heat storage system according to any of claims 1 to 5, **characterised in that** the heat accumulator (5) can directly store the heated hot water.

8. Heat storage system according to any of the preceding claims, **characterised in that** the heat accumulator (5) comprises a load heat exchanger (6) for transferring heat from an external heat source to the heat accumulator (5).

9. Heat storage system according to any of the preceding claims, **characterised in that** a bypass (8) with a bypass three-way valve is provided parallel to the circulation pump (2).

10. Method for operating a heat storage system according to any of claims 1 to 9, **characterised in that** for extracting hot water through the outlet (10) the flow rate in the circuit (11) is reduced or stopped by the circulation pump, by reducing or stopping the flow rate of the circulation pump and/or at least partly closing the valve (1) in the direction of the circulation pump, and that for heating the heat accumulator (5) the flow heater (3) is operated and hot water is conveyed in the circuit (11) by the circulation pump (2).

11. Method according to claim 10, wherein for extracting hot water through the outlet (10) the flow rate in the circuit (11) is stopped by the circulation pump, a bypass (8) provided parallel to the circulation pump is opened and the valve (1) configured as a three-way mixer is operated, when the flow heater (3) is operated, in a way that a desired outlet temperature is reached at the outlet (10) for a sufficient flow rate.

## Revendications

1. Système d'accumulation de chaleur pour accumuler de la chaleur, comprenant un accumulateur de chaleur (5), une entrée (9) pour de l'eau froide et une sortie (10) pour le prélèvement d'eau chaude, dans lequel le système d'accumulation de chaleur comprend un système de charge d'accumulateur avec un chauffe-eau instantané (3) commandé électriquement et une pompe de circulation (2), **caractérisé en ce que** l'accumulateur de chaleur (5), le chauffe-eau instantané (3) et la pompe de circulation (2) sont agencés l'un derrière l'autre dans la direction de transport de la pompe de circulation (2) dans un circuit hydraulique fermé (11), dans lequel la sortie (10) est agencée entre le chauffe-eau instantané (3) et la pompe de circulation (2).

2. Système d'accumulation de chaleur selon la revendication 1, **caractérisé en ce que** la sortie (10) est raccordée à une soupape à trois voies (1) dans le circuit (11).

3. Système d'accumulation de chaleur selon la revendication 1, **caractérisé en ce que** la sortie (10) est directement raccordée au circuit (11) et la sortie (10) est reliée à un capteur de flux volumique (12).

4. Système d'accumulation de chaleur selon l'une quelconque des revendications 1 à 3, **caractérisé en ce que** l'entrée (9) est directement reliée au circuit (11) entre la pompe de circulation (2) et l'accumulateur de chaleur (5).

5. Système d'accumulation de chaleur selon l'une quelconque des revendications 1 à 3, **caractérisé en ce que** l'entrée (9) est directement reliée à l'accumulateur de chaleur (5).

6. Système d'accumulation de chaleur selon l'une quelconque des revendications 1 à 4, **caractérisé en ce que** l'accumulateur de chaleur (5) contient un agent caloporteur et l'accumulateur de chaleur (5) comprend un échangeur de chaleur à eau chaude (7) pour transférer la chaleur de l'agent caloporteur à l'eau chaude.

7. Système d'accumulation de chaleur selon l'une quelconque des revendications 1 à 5, **caractérisé en ce que** l'accumulateur de chaleur (5) peut directement accumuler l'eau chaude réchauffée.

8. Système d'accumulation de chaleur selon l'une quelconque des revendications précédentes, **caractérisé en ce que** l'accumulateur de chaleur (5) comprend un échangeur de chaleur de charge (6) pour transférer la chaleur d'une source de chaleur externe à l'accumulateur de chaleur (5).

9. Système d'accumulation de chaleur selon l'une quelconque des revendications précédentes, **caractérisé en ce qu'une** dérivation (8) est pourvue d'une soupape à trois voies de dérivation en parallèle avec la pompe de circulation (2).

10. Procédé d'exploitation d'un système d'accumulation de chaleur selon l'une quelconque des revendications 1 à 9, **caractérisé en ce que,** pour retirer l'eau chaude via la sortie (10), la quantité de transport dans le circuit (11) à travers la pompe de circulation est réduite ou arrêtée en réduisant ou en arrêtant la quantité de transport de la pompe de circulation et/ou en fermant la soupape (1) au moins en partie dans la direction de la pompe de circulation et , pour réchauffer l'accumulateur de chaleur (5), le chauffe-eau instantané (3) est commandé et de l'eau chaude est transportée dans le circuit (11) par la pompe de circulation (2).

11. Procédé selon la revendication 10, dans lequel, pour retirer l'eau chaude via la sortie (10), la quantité de transport est arrêtée dans le circuit (11) par la pompe de circulation, une dérivation (8) ménagée parallèlement à la pompe de circulation est ouverte et la soupape (1) qui se présente sous la forme d'un mélangeur à trois voies est exploitée dans un chauffe-eau instantané éventuellement commandé (3) de sorte que, à la sortie (10), on atteigne une température de sortie souhaitée dans le cadre d'un flux volumique suffisant.
